# EUROPÄISCHE PATENTSCHRIFT

(11) **EP 1 635 011 B1**
(45) Veröffentlichungstag und Bekanntmachung des Hinweises auf die Patenterteilung: **07.07.2010**
(21) Anmeldenummer: 05019140.2
(22) Anmeldetag: 02.09.2005
(51) Int. Cl.: E04G 21/32, E04D 3/08, A62B 1/04, E04B 2/96

(54) **Fassaden-oder Lichtdachkonstruktion mit Montagevorrichtung, insbesondere mit einer Gerüsteverankerungsvorrichtung**
Facade or glazed roof construction with a mounting device, especially with a scaffold anchoring assembly
Construction de façade ou de toiture vitrée avec un dispositif de montage, en particulier avec un ensemble d'ancrage pour un échafaudage

(30) Priorität: 08.09.2004 DE 202004013936 U
(43) Veröffentlichungstag der Anmeldung: 15.03.2006
(73) Patentinhaber: SCHÜCO International KG, 33609 Bielefeld (DE)
(72) Erfinder: Pankoke, Ulrich, 33824 Werther (DE)
(74) Vertreter: Specht, Peter

(56) Entgegenhaltungen:
- EP-A- 0 442 134
- DE-U1- 8 713 592
- DE-U1- 8 910 453

## Beschreibung

Die Erfindung betrifft eine Fassaden- oder Lichtdachkonstruktion mit Montagevorrichtung, insbesondere mit einer Gerüstverankerungsvorrichtung, nach dem Oberbegriff des Anspruchs 1.

Beim Aufbau von Fassaden, bei Reparaturmaßnahmen oder zu Reinigungszwecken werden häufig Gerüste vor den Fassaden installiert. Um einen sicheren Stand der Gerüste zu gewährleisten und den Sicherheitsvorschriften gerecht zu werden, ist es üblich, diese Gerüstbauten am Baukörper zu befestigen.

Hierzu werden in der Regel sogenannte Ringschrauben verwendet, die zwischen den Flächenelementen und durch die Pfosten- und Riegelkonstruktionen hindurch am Baukörper verankert werden. Dies ist nicht nur umständlich sondern es ist auch der Einsatz sehr langer Schrauben erforderlich, die relativ teuer sind. Es gibt oftmals auch Einbausituationen, bei denen Fassaden nur an Geschossdecken angeordnet sind und kein Baukörper im eigentlichen Sinn vorhanden ist (Vorhangfassade). Darüber hinaus besteht auch die Gefahr, dass bei der Montage der Schrauben am Baukörper Entwässerungsebenen der Fassadenkonstruktion beschädigt werden, die nach dem Abbau des Gerüstes aufwendig wieder abgedichtet werden müssen.

Es sind auch Gerüstverankerungsvorrichtungen bekannt, bei denen Ringschrauben in spezielle Armierungen von Pfosten- und Riegelprofilen eingesetzt werden. Diese Armierungen sind jedoch, wenn überhaupt vorhanden, recht teuer und die Montage ist ebenfalls aufwendig, da auch hier lange Ringschrauben verwendet werden müssen, da zudem vor Ort gebohrt werden muß und da es unbedingt erforderlich ist, die angebohrten Entwässerungsebenen wieder abzudichten.

An den bekannten Lösungen ist auch nachteilig, daß bereits einmal gesetzte Gerüstverankerungen in der Regel nicht wieder verwendet werden können, d.h. jedes Mal, wenn ein Gerüst an einer Fassade montiert werden muß, ist es erforderlich, neue Verankerungen anzubringen, denn nach dem Abbau des Gerüstes werden auch die Gerüstverankerungen aus optischen Gründen entfernt. Später sind die Bohrungen nicht wieder (zu finden) zu verwenden.

Ein gattungsgemäßes Lichtdach ist aus der EP 0 442 134 A1 bekannt. Nach der Lehre dieser Schrift wird an einem Schraubbolzen zur Befestigung eines Abdeckpfils an einem nach außen hion vorstehenden Ende des Schraubbolzens ggf. eine Montagevorrichtung angeorndet. Hieran ist insbesondere die Optik nachteilig, denn dass Ende des Schraubbolzens ist stets an der Fassade von außen sichtbar.

Der Erfindung liegt daher die Aufgabe zugrunde, die Fassade oder das Lichtdach so weiterzuentwickeln, dass insbesondere ein Gerüst leicht zu montieren und insbesondere wieder verwendbar ist, ohne die Fassade oder das Lichtdach zu beschädigen.

Die Erfindung löst diese Aufgabe durch den Gegenstand des Anspruchs 1.

Vorteilhafte Ausgestaltungen sind den Unteransprüchen zu entnehmen.

Dabei weist der Adapter Bohrungen auf, welche von Schrauben durchsetzt sind, mit denen der Adapter auf einfache Weise in der Schraubnut montierbar und demontierbar ist.

Die Erfindung realisiert derart auch einen kostengünstigen Adapter als Montagemittel für Gerüstverankerungen, der auf einfache Weise in der vorhandenen Schraubnut von Pfosten- und/oder Riegelprofilen montierbar ist und dabei problemlos wiederverwendet werden kann.

Durch die erfindungemäße Ausgestaltung werden die Entwässerungsebenen bei der Montage oder Demontage nicht beschädigt und müssen somit nicht erneut abgedichtet werden. Der Adapter kann zudem schon in der Werkstatt montiert werden und wird ohne Profilbearbeitung einfach in die Schraubnut eingesetzt und dort verschraubt.

Vorzugsweise sind die Schraubnuten in Mittelstegen der Profile ausgebildet, welche an den Profilen an deren zu den Andruck- und/oder Deckschalenprofile gewandten Seiten angeordnet sind.

Vorzugsweise weist die Halterung den in der Schraubnut verschraubbaren Adapter auf und einen Ringabschnitt zum Verankern des Gerüstes. Zweckmäßig ist der Ringabschnitt als Teil einer Ringschraube mit einem Schraubbolzenabschnitt zum Einschrauben in eine Gewindebohrung des Adapters und dem sich an den Schraubbolzenabschnitt anschließenden Ringabschnitt ausgebildet. Da der Adapter in der Konstruktion fest montiert wird, kann auch im Reparaturfall nachträglich immer wieder eine Ringschraube zur Gerüstverankerung angebracht werden. Hierdurch werden die nachträglichen Gerüstmontagen, also Zeit und Kosten, erheblich reduziert.

Besonders bevorzugt sind an die im montierten Zustand der Schraubnut zugewandten Seite des Adapters Stege angeformt, welche die Schraubnut des Profils außen umgreifen, insbesondere derart, dass die Stege der Schraubnut außen von den Stegen des Adapters eingefasst sind. Die äußeren Stege des Adapters umklammern die Schraubnutstege des Profils damit derart, daß sich diese bei Belastungen durch die Schrauben nicht weiten können. Hierdurch werden besonders große Zugkräfte erreicht. Es ist ferner besonders problemlos möglich, mit dem Adapter den jeweils gegebenen statischen Anforderungen zu genügen.

Weiter bevorzugt weist der Adapter einen weiteren mittleren Steg zwischen den beiden seitlichen Stegen auf, der im montierten Zustand des Adapters an dem Profil in dessen Schraubnut eingreift und der sich vorzugsweise bis zum Grund der Schraubnut oder jedenfalls nahe bis an diesen heran erstreckt.

Besonders bevorzugt ist der Durchmesser der Gewindebohrung größer als der Abstand der Schraubnutstege der Schraubnut des Pfostenprofils, die in Nuten des Adapters zwischen dessen seitlichen Stegen und dessen mittleren Steg eingreifen. Da die vorzugsweise metrische Gewindebohrung im Durchmesser größer ist als die zur Verfügung stehende Schraubnut der Profile können besonders stabile Ringschrauben eingesetzt werden, die den statischen Belastungen gerecht werden. Die Gewindebohrung ist weiter bevorzugt als Sackloch ausgeführt, so daß es bei der Montage nicht dazu kommen kann, daß unbeabsichtigt der Adapter mit der Ringschraube abgedrückt wird.

Die erfindungsgemäße Gerüstverankerung, insbesondere der Adapter, werden vorzugsweise aus einem nicht rostenden Stahl hergestellt.

Nachfolgend wird die Erfindung anhand eines Ausführungsbeispiels unter Bezug auf die Zeichnung näher beschrieben. Es zeigt:
- Fig. 1: eine perspektivische Ansicht eines Pfostenprofils einer Fassade mit einer Halterung zur Verankerung eines Gerüstes;
- Fig. 2: eine Schnittansicht eines weiteren einer Fassade mit einer Halterung zur Verankerung eines Gerüstes; und
- Fig. 3: zwei Schnitte durch den Adapter aus Fig. 1 und 2.

Figur 1 und 2 zeigen jeweils ein Pfostenprofil 1 einer Fassaden- oder Lichtdachkonstruktion, an denen jeweils eine Gerüstverankerungsvorrichtung 10 insbesondere zur Verankerung eines Gerüsts angeordnet ist.

Das Pfostenprofil 1 weist randseitig, zur Außenseite hin gerichtet, zwei Nuten 2 auf, in welche (siehe Fig. 2) Anlagedichtungen 3 eingreifen. An den Anlagedichtungen 3 liegen jeweils die Ränder von Flächenelementen 4 an, die wiederum über Andruckdichtungen 5 und ein Andruckprofil 6 an die Anlagedichtung 3 gedrückt werden.

Zwischen den Nuten 2 ist ein Mittelsteg 7 ausgebildet, der sich hier bis in den Glasfalz 8 zwischen den Flächenelementen 4 erstreckt und an seiner Außenseite eine Schraubnut 9 aufweist, in der mittels Schrauben (hier nicht zu erkennen) Andruckprofile 6 befestigbar sind (Fig. 2). Hier wird der Adapter 12 der Gerüstverankerungsvorrichtung 10 auf den Mittelsteg 7 aufgesetzt.

Zum optischen Abschluss werden üblicherweise Deckschalenprofile 11 von außen auf die Andruckprofile 6 aufgeklipst. Der Adapter 12 verbleibt vorzugsweise nach seiner ersten Montage, die vorzugsweise bereits beim ersten Aufbau der Fassade oder des Lichtdaches erfolgt, an der Fassade bzw. dem Lichtdach.

Das Andruckprofil 6 und die Deckschale 11 werden hierzu vorzugsweise bereits in der Werkstatt mit von Stopfen verschließbaren Durchgangsbohrungen 26, 27 (Fig. 2) versehen, durch welche die Ringschraube 20 hindurchführbar ist.

Der Adapter 12 wird ebenfalls schon in der Werkstatt montiert. Hierdurch ist die Montage an der Baustelle besonders einfach und schnell. Wird das Gerüst oder zum Beispiel eine Leuchtreklame vor der Fassade nicht mehr benötigt, kann die Ringschraube 20 leicht demontiert werden. Mit Hilfe z.B. einer Abdeckkappe oder des Stopfens kann dann die Bohrung in der Deckschale 7 abgedeckt werden, bis dann zu einem späteren Zeitpunkt erneut an der gleichen Stelle eine Ringschraube für die Gerüstmontage installiert werden kann (hier nicht dargestellt).

Der leistenförmige Adapter 12 greift mit einem mittleren Steg 13 direkt in die Schraubnut 9 des Pfostenprofils 1 ein, welche seitlich von Schraubnutstegen 14, 15 begrenzt wird. Diese Schraubnutstege 14, 15 werden außen von Stegen 23, 24 des Adapters 12 eingefasst.

Der Adapter 12 weist zudem beispielhaft zwei Bohrungen 16, 17 für Schrauben 18 auf, die in die Schraubnut 9 des Pfostenprofils 1 eingeschraubt sind (Fig. 3b). Zur Befestigung am Metallprofil 1 sollten mindestens zwei Schrauben 18 vorgesehen sein.

Durch die vorstehend beschriebene Anordnung können über den Adapter 12 besonders große Kräfte in allen Richtungen (hier durch Pfeile dargestellt) abgefangen werden, wobei insbesondere auch eine besonders hohe Zugkraft auf die Befestigungsschrauben 18 des Adapters 12 ausgeübt werden kann, ohne das die Gefahr besteht, dass sich die Schraubnutstege 14, 15 der Schraubnut 9 aufweiten. Beim Montieren des Adapters muß nicht gebohrt werden, so dass keine Gefahr besteht, das Profil zu beschädigen und Undichtigkeiten zu riskieren.

Der Adapter 12 weist ferner ein mittleres Sackloch in Form einer Gewindebohrung 19 auf, vorzugsweise mit metrischem Gewinde, in das eine handelsübliche Ringschraube 20 mit einem Ringabschnitt 21 und einem Schraubbolzenabschnitt 22 einsetzbar ist (Fig. 1 und 3a). Das Sackloch verhindert, daß sich die Ringschraube auf den Mittelstegen 7 abdrücken kann.

Die Ringschrauben 20 weisen vorzugsweise einen Durchmesser auf, der größer ist als die Breite der Mittelstege 7, welche die Schraubnut 9 des Pfostenprofils 1 bilden, um die erforderlichen statischen Kräfte aufnehmen zu können.

Der Adapter 12 greift mit seinem mittleren Steg 13 bis annähernd auf den Grund der Schraubnut 9, so daß er hier eindeutig positioniert ist und, seitliche Kräfte aufnehmen kann und eine eindeutige Führung für die Schraube 8 übernimmt.

Fig. 3 a und b verdeutlichen ergänzend, daß der Durchmesser der Gewindebohrung 19 größer ist als der Abstand der Schraubnutstege 14, 15 der Schraubnut 9 des Pfostenprofils, die in Nuten 25 des Adapters 11 zwischen Stegen 23, 24 und dem mittleren Steg 13 eingreifen.

In Figur 3b ist der Schnitt durch eine der Bohrungen 16, 17 für die Befestigungsschrauben 18 gelegt, die den Adapter 12 vollständig durchsetzen. Der Steg 13 ist schmaler als der Durchmesser der Bohrungen 16, 17. Hierdurch können sich die Gewindeflanken der Befestigungsschrauben 18 bis in die Mittelstege 7 des Pfostenprofils 1 eingraben. Die durch Zugkräfte über die Gewindeflanken auftretenden Spreizkräfte auf die Mittelstege 7 des Pfostenprofils 1 werden durch die äußeren Stege 23, 24 des Adapters 12 abgestützt.

### Bezugszeichen

- Pfostenprofil: 1
- Nuten: 2
- Anlagedichtungen: 3
- Flächenelemente: 4
- Andruckdichtungen: 5
- Andruckprofil: 6
- Mittelsteg: 7
- Glasfalz: 8
- Schraubnut: 9
- Schrauben: 10
- Deckschalenprofile: 11
- Adapter: 12
- mittlere Steg: 13
- Schraubnutstegen: 14, 15
- Bohrungen: 16, 17
- Schrauben: 18
- Gewindebohrung: 19
- Ringschrauben: 20
- Ringabschnitt: 21
- Schraubbolzenabschnitt: 22
- Stege: 23, 24
- Nuten: 25
- Durchgangsbohrungen: 26, 27

## Patentansprüche

1. Fassaden- oder Lichtdachkonstruktion für ein Gebäude mit einer Montagevorrichtung, insbesondere mit einer Gerüstverankerungsvorrichtung, die Profile (1) aufweist, an denen mittels äußerer Andruck- und/oder Deckschalenprofile (6, 10) Flächenelemente (4) festgelegt sind, wobei zumindest an einem Teil der Profile (1) Schraubnuten (9) zum Befestigen der Andruck- und/oder Deckschalenprofile (6, 10) ausgebildet sind, wobei die Montagevorrichtung einen an den Schraubnuten zum Befestigen der Andruck- und/oder Deckschalenprofile (6, 10) festgelegten Adapter (12) aufweist, an dem wenigstens eine Halterung an der Fassade angeordnet oder ausgebildet ist, die zumindest zur Verankerung eines Gerüsts ausgelegt ist, **dadurch gekennzeichnet, dass** der Adapter (12) Bohrungen (16, 17) aufweist, welche von Schrauben (18) durchsetzt sind, mit denen der Adapter (12) in der Schraubnut (9) montierbar und wieder demontierbar befestigt ist.

2. Fassaden- oder Lichtdachkonstruktion nach Anspruch 1, **dadurch gekennzeichnet, dass** die Schraubnuten (9) in Mittelstegen (7) ausgebildet sind, welche an den Profilen (1) an der zu den Andruck- und/oder Deckschalenprofilen (6, 10) gewandten Seite angeordnet sind.

3. Fassaden- oder Lichtdachkonstruktion nach Anspruch 1 oder 2, **dadurch gekennzeichnet, dass** die Halterung den in der Schraubnut verschraubbaren Adapter (12) aufweist und einen Ringabschnitt (21) zum Verankern des Gerüstes.

4. Fassaden- oder Lichtdachkonstruktion nach Anspruch 3, **dadurch gekennzeichnet, dass** der Ringabschnitt (21) als Teil einer Ringschraube (20) mit einem Schraubbolzenabschnitt (22) zum Einschrauben in eine Gewindebohrung (19) des Adapters (12) ausgebildet ist.

5. Fassaden- oder Lichtdachkonstruktion der vorstehenden Ansprüche, **dadurch gekennzeichnet, dass** an die im montierten Zustand der Schraubnut zugewandten Seite des Adapters (12) seitliche Stege (23, 24) angeformt sind, welche die Schraubnut (9) des Profils (1) außen umgreifen.

6. Fassaden- oder Lichtdachkonstruktion nach Anspruch 5, **dadurch gekennzeichnet, dass** der Adapter (12) einen weiteren mittleren Steg (13) zwischen den beiden seitlichen Stegen (23, 24) aufweist, der im montierten Zustand des Adapters (12) an dem Profil (1) in dessen Schraubnut (9) eingreift.

7. Fassaden- oder Lichtdachkonstruktion nach Anspruch 6, **dadurch gekennzeichnet, dass** sich der mittlere Steg (13) bis zum Grund der Schraubnut (9) erstreckt.

8. Fassaden- oder Lichtdachkonstruktion nach Anspruch 4, **dadurch gekennzeichnet, dass** der Durchmesser der Gewindebohrung (19) größer ist als der äußere Abstand der Schraubnutstege (14, 15) der Schraubnut (9) des Pfostenprofils, die in Nuten (25) des Adapters (12) zwischen dessen seitlichen Stegen (23, 24) und dessen mittleren Steg (13) eingreifen.

9. Fassaden- oder Lichtdachkonstruktion nach einem der vorstehenden Ansprüche, **dadurch gekennzeichnet, dass** das Andruckprofil (6) und/oder das Deckschalenprofil (11) mit Durchgangsbohrungen versehen ist/sind, durch welche die Ringschraube (20) in den Adapter (12) führbar ist.

10. Fassaden- oder Lichtdachkonstruktion nach einem der vorstehenden Ansprüche 6 oder 7, **dadurch gekennzeichnet, dass** der mittlere Steg (13) des Adapters (12) schmaler ist als der Durchmesser der Bohrungen (16, 17).

11. Fassaden- oder Lichtdachkonstruktion nach Anspruch 9, **dadurch gekennzeichnet, dass** die Durchgangsbohrungen (26, 27) für die Ringschraube (20) des Andruckprofils und der Deckschale durch einen Stopfen oder dgl. dicht verschließbar sind.

12. Fassaden- oder Lichtdachkonstruktion nach einem der vorstehenden Ansprüche, **dadurch gekennzeichnet, dass** der Adapter (12) nach einer ersten Montage wiederverwendbar in der Fassade verbleibt.

13. Fassaden- oder Lichtdachkonstruktion nach einem der vorstehenden Ansprüche, **dadurch gekennzeichnet, dass** zumindest der Adapter (12) aus einem nicht rostenden Stahl besteht.

## Claims

1. Façade or glazed roof construction for a building with a mounting device, in particular with a scaffold anchoring device, which comprises profiles (1) on which planar elements (4) are fixed by means of outer pressure profiles and/or cover shell profiles (6, 10), wherein screw-connection grooves (9) for fastening the pressure profiles and/or cover shell profiles (6, 10) are formed at least on a part of the profiles (1), wherein the mounting device comprises an adaptor (12) which is fixed on the screw-connection grooves for fastening the pressure profiles and/or cover shell profiles (6, 10) and on which is arranged or formed at least one holder on the façade which is designed at least for anchoring a scaffold, **characterized in that** the adaptor (12) has holes (16, 17) which are traversed by screws (18) by means of which the adaptor (12) is fastened such that it can be mounted in the screw-connection groove (9) and demounted again.

2. Façade or glazed roof construction according to Claim 1, **characterized in that** the screw-connection grooves (9) are formed in central ribs (7) which are arranged on the profiles (1) on the side facing the pressure profiles and/or cover shell profiles (6, 10).

3. Façade or glazed roof construction according to Claim 1 or 2, **characterized in that** the holder comprises the adaptor (12) which can be screwed in the screw-connection groove and a ring portion (21) for anchoring the scaffold.

4. Façade or glazed roof construction according to Claim 3, **characterized in that** the ring portion (21) is formed as part of an eyebolt (20) with a screw bolt portion (22) for screwing into a threaded hole (19) of the adaptor (12).

5. Façade or glazed roof construction according to the preceding claims, **characterized in that** lateral ribs (23, 24) which outwardly enclose the screw-connection groove (9) of the profile (1) are integrally formed onto the side of the adaptor (12) facing the screw-connection groove in the mounted state.

6. Façade or glazed roof construction according to Claim 5, **characterized in that** the adaptor (12) has between the two lateral ribs (23, 24) a further central rib (13) which, in the mounted state of the adaptor (12) on the profile (1), engages in its screw-connection groove (9).

7. Façade or glazed roof construction according to Claim 6, **characterized in that** the central rib (13) extends to the bottom of the screw-connection groove (9).

8. Façade or glazed roof construction according to Claim 4, **characterized in that** the diameter of the threaded hole (19) is greater than the outer spacing of the screw-connection groove ribs (14, 15) of the screw-connection groove (9) of the mullion profile which engage in grooves (25) of the adaptor (12) between its lateral ribs (23, 24) and its central rib (13).

9. Façade or glazed roof construction according to one of the preceding claims, **characterized in that** the pressure profile (6) and/or the cover shell profile (11) is/are provided with through holes through which the eyebolt (20) can be guided into the adaptor (12).

10. Façade or glazed roof construction according to either of the preceding claims 6 and 7, **characterized in that** the central rib (13) of the adaptor (12) is narrower than the diameter of the holes (16, 17).

11. Façade or glazed roof construction according to Claim 9, **characterized in that** the through holes (26, 27) for the eyebolt (20) of the pressure profile and the cover shell can be closed tightly by a plug or the like.

12. Façade or glazed roof construction according to one of the preceding claims, **characterized in that** the adaptor (12) remains in the façade such that it can be reused after a first mounting.

13. Façade or glazed roof construction according to one of the preceding claims, **characterized in that** at least the adaptor (12) is made of a stainless steel.

## Revendications

1. Construction de façade ou de toit vitré pour un bâtiment, pourvue d'un dispositif de montage, en particulier d'un dispositif d'ancrage d'échafaudage comprenant des profilés (1) contre lesquels des éléments de surface (4) sont fixés au moyen de profilés de serrage et/ou de profilés de parement (6, 10) extérieurs, des rainures de vissage (9) pour la fixation des profilés de serrage et/ou des profilés de parement (6, 10) étant formées sur au moins une partie des profilés (1), le dispositif de montage comportant un adaptateur (12) fixé contre les rainures de vissage pour la fixation des profilés de serrage et/ou des profilés de parement (6, 10) et au moyen duquel au moins un support est disposé ou réalisé contre la façade, ledit support étant au moins prévu pour l'ancrage d'un échafaudage, **caractérisée en ce que** l'adaptateur (12) présente des alésages (16, 17) traversés par des vis (18) avec lesquelles l'adaptateur (12) peut être monté dans la rainure de vissage (9) et est fixé de manière à pouvoir être démonté.

2. Construction de façade ou de toit vitré selon la revendication 1, **caractérisée en ce que** les rainures de vissage (9) sont formées dans des languettes centrales (7) disposées contre les profilés (1), sur le côté opposé aux profilés de serrage et/ou aux profilés de parement (6, 10).

3. Construction de façade ou de toit vitré selon la revendication 1 ou la revendication 2, **caractérisée en ce que** le support comprend l'adaptateur (12) vissable dans la rainure de vissage et une partie en anneau (21) pour l'ancrage de l'échafaudage.

4. Construction de façade ou de toit vitré selon la revendication 3, **caractérisée en ce que** la partie en anneau (21) est réalisée comme partie d'un piton (20) avec un segment de boulon fileté (22) destiné à être vissé dans un alésage fileté (19) de l'adaptateur (12).

5. Construction de façade ou de toit vitré selon les revendications précédentes, **caractérisée en ce que** des languettes latérales (23, 24) sont formées sur le côté de l'adaptateur (12) opposé à la rainure de vissage en état de montage, lesquelles enserrent de l'extérieur la rainure de vissage (9) du profilé (1).

6. Construction de façade ou de toit vitré selon la revendication 5, **caractérisée en ce que** l'adaptateur (12) comporte une autre languette centrale (13) entre les deux languettes latérales (23, 24), laquelle, en état de montage de l'adaptateur (12) contre le profilé (1), s'engage dans la rainure de vissage (9) de ce dernier.

7. Construction de façade ou de toit vitré selon la revendication 6, **caractérisée en ce que** la languette centrale (13) s'étend jusqu'au fond de la rainure de vissage (9).

8. Construction de façade ou de toit vitré selon la revendication 4, **caractérisée en ce que** le diamètre de l'alésage fileté (19) est supérieur à l'espacement extérieur entre les languettes (14, 15) de la rainure de vissage (9) du profilé de jambage qui s'engagent dans des rainures (25) de l'adaptateur (12) entre les languettes latérales (23, 24) et la languette centrale (13) de celui-ci.

9. Construction de façade ou de toit vitré selon l'une des revendications précédentes, **caractérisée en ce que** le profilé de serrage (6) et/ou le profilé de parement (11) sont pourvus d'alésages traversants au travers desquels le piton (20) est insérable dans l'adaptateur (12).

10. Construction de façade ou de toit vitré selon l'une des revendications précédentes 6 ou 7, **caractérisée en ce que** la languette centrale (13) de l'adaptateur (12) est de largeur inférieure au diamètre des alésages (16, 17).

11. Construction de façade ou de toit vitré selon la revendication 9, **caractérisée en ce que** les alésages traversants (26, 27) pour le piton (20) du profilé de serrage et du parement sont obturables de manière étanche par un bouchon ou similaire.

12. Construction de façade ou de toit vitré selon l'une des revendications précédentes, **caractérisée en ce que** l'adaptateur (12) reste réutilisable sur la façade après le montage initial.

13. Construction de façade ou de toit vitré selon l'une des revendications précédentes, **caractérisée en ce qu'**au moins l'adaptateur (12) est constitué d'un acier inoxydable.
